# EUROPÄISCHE PATENTSCHRIFT

(11) **EP 0 307 351 B1**
(45) Veröffentlichungstag und Bekanntmachung des Hinweises auf die Patenterteilung: **11.10.1995**
(21) Anmeldenummer: 88810489.0
(22) Anmeldetag: 15.07.1988
(51) Int. Cl.: H01Q 3/01, H01Q 13/02

(54) **Hornantenne für Mikrowellen**
Microwave horn antenna
Antenne cornet à micro-ondes

(30) Priorität: 05.09.1987 DE 8712053 U
(43) Veröffentlichungstag der Anmeldung: 15.03.1989
(73) Patentinhaber: REGLOMAT AG, CH-9006 Sankt Gallen (CH)
(72) Erfinder: Bieler, Beat, CH-9006 St. Gallen (CH)
(74) Vertreter: Kulhavy, Sava, Dipl.-Ing.

(56) Entgegenhaltungen:
- DE-B- 1 800 130
- US-A- 2 206 683
- US-A- 2 343 531
- US-A- 2 456 323
- US-A- 3 274 602
- PATENT ABSTRACTS OF JAPAN, Band 11, Nr. 161 (E-509) (2608) 23. Mai 1987; JP-A-61 294 907 (NEC CORP.) 25.12.1986

## Beschreibung

Die vorliegende Erfindung betrifft eine Hornantenne für Mikrowellen, welche Richt- und Abstrahlcharakteristiken bestimmende Trichterwandabschnitte aufweist.

Bei Hornantennen bestimmt der Oeffnungs- bzw- Trichterwinkel die Antennen-Charakteristik- Ein relativ kleiner Oeffnungswinkel bewirkt einen entsprechenden Wirkbereich und ein relativ grosser Oeffnungswinkel bewirkt ebenfalls einen entsprechenden Wirkbereich. Verschiedene Anwendungen von mit Hornantennen ausgerüsteten Geräten bedingen dementsprechend verschiedene Formen von Hornantennen, insbesondere in bezug auf den Oeffnungswinkel. Oft kann die geeignete Hornantenne nur empirisch bestimmt werden, d-h- dass ein Satz unterschiedlicher Hornantennen verfügbar sein muss, wobei dann durch Auswechseln jeweiliger Hornantennen die geeignete des Satzes ausgewählt wird. Da Hornantennen verhältnismässig teure Erzeugnisse sind, ergeben sich hohe Kosten, da aus einem Satz von z.B. sechs Hornantennen schlussendlich nur eine zum Einsatz kommt und die anderen fünf Abfallmaterial werden.

Muss nach einer mehrjährigen Einsatzdauer der Wirkbereich des mit einer Hornantenne ausgerüsteten Gerätes geändert werden, so muss wiederum über einen neuen Satz unterschiedlicher Hornantennen verfügt werden, wovon dann wiederum lediglich eine zum Einsatz kommt. Folglich ergibt sich immer wieder ein verhältnismässig hoher Kostenanteil der Hornantenne in einem Gerät.

Es sind bereits Versuche unternommen worden, die genannten Nachteile zu beheben. Beispielsweise in JP-A-61 294 907 ist eine Hornantenne offenbart, welche einen ersten, inneren Trichter sowie einen zweiten, äusseren Trichter aufweist. Der äussere Trichter ist gegenüber dem inneren Trichter in der axialen Richtung dieses längsverschiebbar. Durch die Verschiebung des äusseren Trichters kann der Oeffnungswinkel symmetrisch zur Längsachse der Trichter geändert werden. Es gibt jedoch Anwendungsfälle für solche Hornantennen, bei welchen verlangt wird, dass der Oeffnungswinkel der Hornantennen gegenüber der Längsachse des feststehenden Trichters asymmetrisch geändert werden soll. Dies kann man bei den genannten vorbekannten Antennen nicht erreichen.

In US-PS 2 456 323 ist eine Hornantenne mit einem Trichter offenbart, welche zwei erste, ebenflächige und parallel zueinander liegende Wände sowie zwei zweite, stehende und als rechteckförmige Platten ausgeführte Seitenwände aufweist. Diese Seitenwände befinden sich zwischen den ersten Wänden und sie sind zwischen diesen schwenkbar gelagert. An die dem Horneingang zugewandte Seite der jeweiligen Seitenplatte ist eine bogenförmige Kulisse mit einem Längsschlitz einerends angeschlossen. Im Schlitz der Kulisse liegt der Bolzen einer Schraube, welche vom Gehäuse der Hornantenne absteht. Mit Hilfe einer Mutter, welche auf den Schraubbolzen aufschraubbar ist. kann die eingestellte Lage der jeweiligen Seitenwand fixiert werden. Eine solche Konstruktion ist verhältnismässig kompliziert und ausserdem beansprucht sie viel Platz. Es gibt Anwendungsfälle von Hornantennen, beispielsweise in Einrichtungen für die Ueberwachung von Räumen, für welche die Hornantenne so klein wie möglich sein soll. Für diese Zwecke ist die vorbekannte Hornantenne nicht verwendbar.

Die Aufgabe der vorliegenden Erfindung ist, die genannten Nachteile zu beheben.

Diese Aufgabe wird bei der Hornantenne der eingangs genannten Gattung erfindungsgemäss so gelöst, wie dies im kennzeichnenden Teil der Patentansprüche 1, 2, 4 oder 6 definiert ist.

Nachstehend werden Ausfürungsformen der vorliegenden Erfindung anhand der beiliegenden Zeichnungen näher erläutert: Es zeigt:

Fig. 1 eine schaubildliche Ansicht einer vorbekannten Ausführung mit einer flexiblen Trichterwand,

Fig. 2 eine schaubildliche Ansicht einer vorbekannten Ausführung mit translatorisch verschiebbaren kegelstumpförmigen Trichterwänden,

Fig. 3 eine schaubildliche Ansicht einer vorbekannten Ausführung mit translatorisch verschiebbaren Trichterwänden, die einen rotationssymmetrischen Hohlkörper bilden,

Fig. 4 eine schaubildliche Ansicht einer vorbekannten Ausführung mit translatorisch verschiebbaren Trichterwänden, die einen Kegelstumpf bilden,

Fig. 5 eine vorbekannte Hornantenne mit ebenflächigen Trichterwänden,

Fig. 6 eine vorbekannte Hornantenne mit geschweiften Trich-terwänden,

Fig. 7 eine schematische Vorderansicht einer vorbekannten Hornantenne mit zwei schwenkbaren Trichterwänden,

Fig. 8 eine Ausführung, bei der alle Trichterwände stellungsveränderbar sind und bei der die Trichterwände rechtwinklig zueinander stehen,

Fig. 9 einen Trichter, welcher dem Trichter gemäss Fig. 8 ähnelt und welcher schiefwinklig zueinander verlaufende Wände aufweist,

Fig. 10 einen Trichter, welcher dem Trichter gemäss Fig. 8 ähnelt und welcher acht schiefwinklig zueinander verlaufende und stellungsveränderbare Wänden aufweist,

Fig. 11 in einer Aufsicht eine Ausführung mit einem Trichter und mit gegenüber diesem verschiebbaren Wänden,

Fig. 12 schematisch schwenkbare und vorbekannte Trichterwände,

Fig. 13 schematisch eine Ausführung, bei der eine Hornantenne mit schwenkbaren Trichterwänden mit einer weiteren mit drehbaren Trichterwänden kombiniert ist,

Figur 14, einen Schnitt entlang der Linie I-I der Ausführung nach Figur 15,

Figur 15 einen Schnitt entlang der Linie II-II der Figur 14, derselben Ausführung,

Figur 16 einen Schnitt entlang der Linie VII-VII der Ausführung nach Figur 17,

Figur 17 einen Schnitt entlang der Linie V-V der Ausführung nach Figur 16 einer Hornantenne wie aus der Druckschrift US-A-2 456 323 vorbekannt,

Figur 18 einen Schnitt entlang der Linie IV-IV der Ausführung nach Figur 19,

Figur 19 eine Ansicht in Richtung des Pfeiles A der Figur 18 derselben Ausführung, und

Figur 20 einen Schnitt entlang der Linie VI-VI der Figur 19.

Die Figur 1 zeigt eine schaubildliche Ansicht einer Hornantenne, deren Trichterwand 40 aus einem federelastisch nachgiebigen Stoff hergestellt ist. Die Richt- und Abstrahlcharakteristiken dieser kegelstumpfförmigen Hornantenne sind weitgehend durch den Trichterwinkel bzw. die gegenseitige relative Winkelstellung, z.B. der Trichterwandabschnitte 21 und 22 bestimmt. Die Trichterwand 40 weist eine Trennung 23 auf, die sich von der Basis des Kegelstumpfes bis zum Kopf desselben verläuft. Die an der Trennung angrenzenden Randabschnitte 24,25 der Trichterwand 40 überlappen sich und liegen aufeinander auf. Sie sind über eine Stellvorrichtung miteinander verbunden.

Die hier rein beispielsweise gezeichnete Stellvorrichtung weist ein mit der Trichterwand 20 verbundenes gezahntes Band 26 auf, welches mit einem, dem Randabschnitt 24 fest verbunden ist. Mit diesem gezahnten Band 26 kämmt ein Schneckenrad 27, das über eine Welle 28, die ein mit der Trichterwand 40 verbundenes Lager 29 durchsetzt und mit einem gerändelten Drehkopf 30 verbunden ist. Die zeichnerische Darstellung ist rein schematisch. Die Stellvorrichtung könnte auch unmittelbar beim oberen Trichterrand angeordnet sein, und es kann beim unteren Trichterrand ein die zwei Randabschnitte gegenseitig lagernden Stift 31 angeordnet sein.

Beim Drehen des Schneckenrades 27 wird das Mass der Ueberlappung der Randabschnitte 24,25 verändert. Dieses ergibt eine Aenderung des Trichterwinkels, somit eine Aenderung der Relativstellung der Trichterwandabschnitte 21 und 22 und folglich eine Aenderung der Richt- und Abstrahlcharakteristiken dieser Hornantenne.

Bei der Ausführung nach Figur 2 sind drei Trichterwände 3,4,5 vorhanden bzw. bildet ein jeweiliger Trichterwandabschnitt eine einstückige Trichterwand. Jede Trichterwand 3,4,5 bildet den Mantel eines Kegelstumpfes. Obwohl hier Kreiskegelstumpfe gezeichnet sind, können die Basislinien beliebige, in sich geschlossene krummlinige Liniem sein, also z.B. können sie ellipsenförmig sein. Die gezeigte Ausführung ist nun derart, dass die Mantellinien 32,33,34 der einzelnen Trichterwände parallel zueinander verlaufen.

Die drei Trichterwände 3,4,5 sind teleskopförmig angeordnet und in Abstrahlrichtung relativ zueinander translatorisch verschiebbar angeordnet. Die insgesamte Hornantenne kann somit verlängert oder verkürzt werden. Man nehme an, der Sender sei bei der mit 35 bezeichneten Stelle fest mit der Trichterwand 5 verbunden.

Werden die zwei Trichterwände 3,4, also Hohlkegelstumpfe nach unten verschoben, wie die jeweiligen Ebenen, die durch die Basislinien bestimmt sind zusammenfallen, bestimmt nur die Trichterwand 5 die Richt- und Abstrahlcharakteristiken, es liegt eine verhältnismässig kurze Hornantenne vor.

Umgekehrt lässt sich die Hornantenne teleskopförmig auseinanderziehen, bis z.B. der Aussenmantel der Trichterwand 5 am Innenmantel der Trichterwand 4, und deren Aussenmantel am Innenmantel der Trichterwand 3 anliegt. In diesem Zustand bestimmen alle drei Trichterwände 3,4,5 die genannten Charakteristiken.

Bei einer weiteren (nicht gezeichneten) Ausführung verlaufen die genannten Mantellinien nicht parallel zueinander, und als weitere Variante müssen die Mittelachsen 36 der kegelstumpfmantelförmigen nicht zusammenfallen, so dass Hornantennen mit den unterschiedlichsten Verstelleigenschaften gebildet werden können.

Die jeweiligen einzelnen Trichterwände 3,4,5 der verkürz-, bzw. verlängerbaren Hornantenne müssen jedoch nicht geradlinig verlaufen. Die Figur 3 zeigt eine Ausführung, bei der die Trichterwände 3,4 jeweils den Mantel eines rotationssymmetrischen Körpers mit der Achse 37 und der Erzeugenden 38 bilden.

Als weitere Variante der Ausführung nach Figur 3 liegt nicht ein rotationssymmetrischer Hohlkörper mit einem krummlinigen Erzeugenden 38 vor, sondern ein Hohlkörper mit einer beliebigen, z.B. elliptischen Basislinie 39. Weitere Ausführungen sehen krummlinige Mantellinien der Trichterwände 3,4 vor, die unterschiedliche Verlaufe, bzw. Krümmungen aufweisen.

Die Figur 4 zeigt eine Ausführung, bei der die jeweiligen Trichterwände jeweils eine Wand 3,4 eines Pyramidenstumpfes bilden. Die Grundfläche des jeweiligen Pyramidenstumpfes kann dabei beliebig viele Ecken aufweisen. Die gezeigte Ausführung enthält vier Ecken. Auch kann die durch Geraden beschriebene geometrische Figur beliebig sein. Gezeichnet ist eine beispielsweise Ausführung, die die Form eines Trapezoides aufweist.

Die Wände (z.B. 3) des äusseren Pyramidenstumpfes der Ausführung nach Figur 4 verlaufen parallel zu den Wänden (z.B. 4) des inneren Pyramidenstumpfes. Auch diese Ausführung ist insofern modifizierbar, in dem die genannten Wände nicht parallel zueinander verlaufen.

Zur Beschreibung weiterer Ausführungen wird vorerst auf die Figuren 5 und 6 hingewiesen.

Figur 5 zeigt schaubildlich eine Hornantenne mit vier ebenflächigen Trichterwänden 1,2,3,4, wobei die Trichterwände 1 und 2 jeweils einen Trichterwinkel und die Trichterwände 3 und 4 jeweils einen Trichterwinkel einschliessen. Dabei beschreiben die vorderen Ränder der vier Wände ein Rechteck. Die Figur 6 zeigt ebenfalls schaubildlich eine Hornantenne mit vier Trichterwänden 1,2,3,4. Diese sind jedoch krummlinig verlaufend ausgebildet.

Die Figur 7 zeigt nun eine Ansicht von vorne auf die Hornantenne 5 bzw. 6, welche Ausführung nach Figur 7 jedoch Trichterwände 3 und 4 aufweist, die jeweils um eine Achse 41 schwenkbar gelagert sind. Die gezeichnete Ausführung zeigt rein beispielsweise zwei Kopfschrauben 41,43 zur Steuerung der Trichterwände 3 und 4. Selbstverständlich kann diese Steuerung, wie auch bei sämtlichen gezeigten Ausführungen auch hydraulisch, pneumatisch, elektrisch usw. arbeiten und offensichtlich kann eine Fernsteuerung der Bewegung der Trichterwände aller gezeigten Ausführungen vorgesehen sein. Zum Aendern des Trichterwinkels werden also die schwenkbar gelagerten Trichterwände 3,4 geschwenkt. Wenn die Trichterwände 3,4 in der Seitenansicht rechteckig sind, verändert sich offensichtlich die Stellung der Trichterwände 1,2 nicht. Sind die Trichterwände 3,4 gemäss der gezeichneten Ausführung rhombenförmig, ändert sich auch der von den Trichterwänden 1 und 2 bestimmte Trichterwinkel. Diese können leicht vorgespannt gegen die senkrecht stehenden Trichterwände 3,4 angeordnet sein. Es ist auch möglich, einen diese Trichterwände 3,4 voneinander weg spannenden Einsatz aus einem federelastischen Stoff, z.B. einem geschäumten, für die Mikrowellen durchlässigen Kunststoff in den Trichter einzusetzen. Damit würden z.B. die Trichterwände 3,4 immer gegen die Kopfschrauben 42,43 gespannt sein und bei einer Hinausschraubbewegung derselben dieser selbst folgen.

Die Figur 8, welche eine Ansicht einer Hornantenne gleich der Figur 7 ist, zeigt eine Ausführung, bei der eine jeweilige Trichterwand mit einem Rand auf einer benachbar ten Trichterwand aufliegt.

Werden die Trichterwände 3,4 z.B. zur Verkleinerung des von ihnen eingeschlossenen Winkels gegeneinander geschwenkt, wird die obere Trichterwand 1 nach links und folglich die untere Trichterwand 2 nach rechts geschoben. Die Trichterwände 1,2 sind jedoch ebenfalls schwenkbar gelagert, so dass der von ihnen eingeschlossene Winkel ebenfalls geändert werden kann. Somit lässt sich bei dieser Ausführung der Horizontalwinkel und/oder der Vertikalwinkel ändern. Die Bewegung der vier Trichterwände kann auch hier durch irgendwelche Stellmittel erfolgen. Gleicherweise kann im Trichter ein für die Mikrowellen durchlässiger, die vier Trichterwände 1-4 voneinander weg spannender Einsatz aus einem federelastischen Material eingesetzt sein.

Die genannten Stellmittel müssen jedoch nicht in jedem Fall vorhanden sein. Die Innenseiten der Trichterwände können irgendwelche, z.B. federnde Arretierglieder aufweisen, die mit dem jeweiligen aufliegenden Rand zusammenwirken. Eine solche Ausführung bietet sich insbesondere bei einer manuellen Verstellbarkeit der Trichterwände an.

Die Trichterwände müssen jedoch nicht wie in den obigen Ausführungen gezeichnet senkrecht zueinander verlaufen. Eine schiefwinklige Anordnung, wie in Figur 9 dargestellt, ist ebenfalls vorgesehen. Nicht speziell gezeichnet ist die Vielfalt der Ausführungen, bei denen Trichterwände vorhanden sind, die nicht ebenflächig verlaufen. Die Trichteröffnung, die durch die Trichterwände bestimmt ist, kann je nach Einsatzgebiet jeden beliebigen in sich geschlossenen geometrischen Linienzug zeigen.

Rein beispielsweise zeigt Figur 10 eine Hornantenne mit acht schwenk- oder drehbar gelagerten Trichterwänden. Diese Zahl lässt sich beliebig zwischen drei und unendlich variieren.

Figur 11 zeigt eine Aufsicht auf eine Hornantenne, die längsveränderbar ist. Als Beispiel sei angenommen, es sei eine Hornantenne 44 mit feststehenden Seitenwänden, ähnlich der Darstellung nach Figur 5 vorhanden. Jede Trichterwand 1 dieser fixen Hornantenne trägt eine Platte 45. Diese Platte 45 ist z.B. über eine Schwalbenschwanz- oder Nut- und Federführung 47 mit der an ihr anliegenden Trichterwand 1 verbunden, bzw. daran geführt. Somit weist diese Hornantenne relativ zueinander in Richtung des Pfeiles 46 translatorisch verschiebbare Trichterwandabschnitte 1,45 auf.

Figur 12 zeigt rein schematisch eine Hornantenne, die gemäss vorstehenden Ausführungen ausgebildet ist, bei der die Trichterwände 3,4 an Schwenkstellen 48 schwenkbar gelagert sind. Sie sind in Richtung der Pfeile 49 schwenkbar,um den Trichterwinkel zu ändern. Es gibt nun Ausnahmen, bei denen mehrere Hornantennen miteinander geschaltet sind.

Beispielsweise kann die Hornantenne der Figur 12 ein E-Sektor-Horn mit schwenkbaren Trichterwänden 3,4 sein, die an ein E-Sektor-Horn 19 mit feststehenden Trichterwänden 50 anschliesst.

Die Figur 13 zeigt eine Ausführung mit zwei hintereinandergeschalteten Hornantennen, die beide stellungsveränderbare Trichterwände aufweisen. Hier können zwei H-Sektor-Hörner vorhanden sein. Die Trichterwände 3,4 des einen Horns sind um die Drehstellen 51 drehbar gelagert, und die Trichterwände 3′, 4′ des kleineren Horns sind wiederum um die Schwenkstellen 48 schwenkbar gelagert.

Die Figuren 14 und 15 zeigen eine Ausführung, bei welcher die Trichterwände 3,4 als einschiebbare Platten ausgebildet sind. Die Grundausführung entspricht hier derjenigen, die in der Figur 7 gezeigt ist, nur können die Trichterwände der Hornantenne nach den Figuren 14 und 15 lediglich stufenweise verstellt werden.

Die nun in den Figuren 14 und 15 gezeigte Hornantenne bildet ein sogenanntes H-Sektor-Horn. Dieses Horn weist zwei ebenflächige parallele Trichterwände 1,2 auf. Weiter sind zwei zwischen sich den Trichterwinkel einschliessende Trichterwände 3,4 vorhanden. Die Trichterwände 1,2 sind aussen über z.B. Schraubenbolzen 16 miteinander verschraubt. Die stehenden Trichterwände 3,4 sind durch rechteckige Platten 3,4 gebildet. Zur Aufnahme dieser Platten 3,4 sind in den einander zugekehrten Seitenflächen der Trichterwände 1,2 eine Mehrzahl Nuten 7,8 ausgebildet. Diese Nuten laufen fächerförmig auseinander. Dabei ist eine jeweilige Nut 7 der Nutenschar in der oberen Trichterwand 1 mit einer jeweiligen Nut 8 der unteren Trichterwand 2 der dortigen Nutenschar ausgerichtet. Beim Trichterhals (siehe Figur 15) ist jeweils eine Rille 17 mit gerundetem Grund angeordnet und die Platten 3,4 weisen einen gerundeten Seitenrand 18 auf, derart, dass zwischen den Platten 3,4 und den Rillen 17 eine durchgehende Linienberührung vorhanden ist. Die Platten 3,4 sind mit ihrem oberen Seitenrand in einer der Nuten 7 und mit dem unteren Seitenrand in einer der Nuten 8 eingesetzt. Dabei sind die Platten 3,4 in den Nuten 7,8 geklemmt gehalten, indem die Masse der Hornantenne derart gewählt sind, dass bei einem Zuschrauben mittels den Schraubenbolzen 16 durch die Trichterwände 1 und 2 ein kleiner Druck auf die jeweiligen Platten 3,4 ausgeübt wird. Diese Platten 3,4 können jetzt in verschiedenen relativen Winkelstellungen, abhängig von den jeweils gewählten Nuten 7,8 in der Hornantenne eingesetzt werden, so dass die Charakteristik derselben festgelegt werden kann. Offensichtlich müssen die Platten 3,4 nicht unbedingt spiegelbildlich zueinander in bezug auf die Längsachse der Antenne verlaufend angeordnet sein. Dies trifft für alle vorstehend gezeigten Ausführungen mit dreh- oder schwenkbaren Trichterwänden zu.

Das Vorgehen zur Aenderung des Trichterwinkels erfolgt hier, indem vorerst die vier Schraubenbolzen 16 etwas gelöst werden. Eine körperliche Trennung vom oberen Antennenteil mit der Trichterwand 1 vom unteren Antennenteil mit der Trichterwand 2 ist jedoch nicht notwendig. Die Schraubenbolzen 16 müssen nur soweit gelöst werden, dass die Platten 3,4 aus den jeweiligen Nuten 7,8 herausgezogen und in z.B. benachbarte Nuten wieder eingeschoben werden können. Danach werden die Schraubenbolzen wieder festgezogen und somit der Wirkungsbereich der Hornantenne geändert. Es ist ersichtlich, dass diese Aenderung nicht einmal ein Ausbauen der Hornantenne bedingt.

Es ist oben erwähnt worden, dass mehrere Hornantennen hintereinander geschaltet sein können. Mit den Linien 19 ist ein E-Sektor-Horn angedeutet, welches mit dem H-Sektor-Horn verbunden ist.

Eine Ausführung gemäss z.B. der Figur 12 ist in den Figuren 16 und 17 dargestellt.

Die Trichterwände 3,4 sind beim halsseitigen Ende des H-Sektor-Horns z.B. mittels Stiften 20 schwenkbar gelagert. Dies erlaubt eine stufenlose Verstellung des Trichterwinkels. Die Trichterwände 3,4 können auch drehfest mit ihrem jeweiligen Stift 20 verbunden sein, der seinerseits mit einem Drehantrieb verbunden ist. Demnach könnten die Trichterwände 3,4 zur z.B. Raumüberwachung in einen von ihnen kleinen eingeschlossenen Winkel gesteuert werden und wenn ein Ziel erfasst ist und sich insbesondere der Antenne, dem Gerät nähert, in eine grössere Winkelstellung zur z.B. genaueren Erfassung gesteuert werden. Damit könnte ein und dasselbe Gerät zur Raumüberwachung und eigentlichen Zielerfassung eingesetzt werden. Es ist bereits weiter oben festgehalten worden, dass die zwei Trichterwände 3,4 nicht spiegelbildlich relativ zur Längsachse der Hornantenne verlaufen müssen. Folglich muss nicht unbedingt die gesamte Antenne oder sogar das gesamte Gerät einem Ziel dauernd nachgeführt werden. Bei der Verstellbarkeit während des Betriebes kann die Verbindung des oberen Teils des Gerätes, d.h. der Trichterwand 1 mit dem unteren Teil, also der Trichterwand 2, nicht nur über fest angezogene Schraubenbolzen 16 erfolgen, weil die zwei Platten 3,4 einerseits unter Ausübung von Druck auf den ihnen zugekehrten Seitenflächen der Trichterwände 1,2 anliegen müssen und andererseits dennoch schwenkbar sein müssen. Darum wären die Schraubenbolzen 16 z.B. mit Federn ausgerüstet, so dass ein gesteuerter Klemmdruck auf die Platten 3,4 vorhanden ist.

In den Figuren 18-20 ist eine noch weitere Ausführung dargestellt. Es handelt sich hier wieder um ein H-Sektor-Horn, wobei bei dieser Ausführung ein damit fest verbundenes, fixes E-Sektor-Horn vorhanden ist. Die Hornantenne enthält hier zwei im Querschnitt U-förmige Trichterglieder 9,10. Dabei bildet jeweils die Basis der U-Form die den Trichterwinkel zwischen sich einschliessenden Trichterwände 3,4. Ein U-förmiges Trichterglied, in der gezeichneten Ausführungsform das rechts liegende, ist im anderen eingesetzt. Dabei überlappen sich die ersten und die zweiten Trichterwände, wobei in der Figur 4 die Trichterwände des links liegenden Trichtergliedes 9 mit 1,2 und die ersten Trichterwände des rechts liegenden Trichtergliedes 10 mit 1′, 2′ angedeutet sind. Diese zwei Trichterglieder 9,10 sind in einem Schwenklager 21 gelagert, welches beispielsweise ein Bolzen sein kann. Aus der Darstellung nach Figur 19 ist es insbesondere ersichtlich, wie der Trichterwinkel durch ein gegenseitiges Verschwenken der zwei Trichterglieder 9,10 geändert werden kann. Bei kleinem Trichterwinkel, also breiten Erfassungsbereich, kann das Trichterglied 10 vollkommen im Trichterglied 9 angeordnet sein, so dass die obere 1 und untere Trichterwand 2 des Trichtergliedes 9 über die Trichterwand 4 des Trichtergliedes 10 hinausragen. Die Figur 20 zeigt einen Schnitt entlang der Linie VI-VI der Ausführung nach Figur 19, wobei hier insbesondere das kleinere, fixe E-Sektor-Horn gezeichnet ist. Die Trichterwände 1,2 bzw. 1′, 2′ liegen in der gezeichneten Ausführung flächig aufeinander auf. Gemäss einer weiteren Ausführung ist mit jeweils mindestens einer der Trichterwände ein Dichtungsglied z.B. in Form einer kleinen Erhöhung, einer flachen Leiste ausgerüstet, um ein sicheres gegenseitiges Berühren sicherzustellen.

Gemäss einer weiteren, nicht gezeichneten Ausführung sind die Schenkel der U-Form der Trichterglieder kurz, wobei die obere und untere Trichterwand durch überliegende Platten gebildet ist. Die Verstellmöglichkeit des Trichterwinkels würde dann z.B. der in der Figur 7 gezeichneten entsprechen.

## Patentansprüche

1. Hornantenne für Mikrowellen, welche Richt- und Abstrahlcharakteristiken bestimmende Trichterwandabschnitte aufweist, wobei der Trichter einen viereckförmigen Querschnitt aufweist, dadurch gekennzeichnet, dass die Trichterwände (1,2,3,4) rhombusförmig sind, dass sie im Bereich ihrer kürzeren Kante schwenkbar gelagert sind, dass ein Rand der jeweiligen Trichterwand auf der benachbarten Trichterwand aufliegt und dass Mittel vorgesehen sind, welche die Verstellung der bewegbaren Wände und die Arretierung dieser in der eingestellten Lage ermöglichen. (Fig. 8)

2. Hornantenne für Mikrowellen, welche Richt- und Abstrahlcharakteristiken bestimmende Trichterwandabschnitte aufweist, mit einem Trichter (44), dessen Seitenwände miteinander fest verbunden sind und dessen Länge veränderbar ist, dadurch gekennzeichnet, dass Platten (45) vorgesehen sind, welche den Trichterwänden zugeordnet sind, dass Führungsmittel (47) vorgesehen sind, welche die jeweilige Platte mit der betreffenden Trichterwand verbinden, und dass diese Verbindungsmittel (47) derart ausgeführt sind, dass sie Verschiebungen der Platten (45) gegenüber den Trichterwänden ermöglichen. (Fig. 11)

3. Hornantenne nach Anspruch 2, dadurch gekennzeichnet, dass die Führungsmittel eine Schwalbenschwanzführung oder eine Nut- und Federführung ist.

4. Hornantenne für Mikrowellen, welche Richt- und Abstrahlcharakteristiken bestimmende Trichterwandabschnitte aufweist, mit einem Trichter, welcher zwei erste, ebenflächige und parallel zueinander liegende Wände (1,2) sowie zwei zweite, stehende und als rechteckförmige Platten ausgeführte Wände (3,4) aufweist, wobei die Stellung dieser Platten veränderbar ist, dadurch gekennzeichnet, dass die Randpartien der ersten Trichterwände (1,2) mit einander gegenübergerichteten Vorsprüngen versehen sind, dass Schrauben (16) durch diese Randpartien der ersten Wände (1,2) hindurchgehen, dass ein Spalt zwischen den Stirnflächen der Vorsprünge an den Rändern der parallelen Wände (1,2) vorhanden ist und dass dieser Spalt durch Zudrehen den Schrauben (16) verkleinert wird und dadurch die stehenden Platten (3,4) geklemmt gehalten werden, und dass in den einander zugekehrten Flächen der parallelen Wände (7,2) des Trichters Scharen (7,8) von Nuten ausgeführt sind, dass die Nuten der jeweiligen Schar fächerförmig auseinander laufen, dass die Nut der einen Nutenschar (7 bzw. 8) mit der entsprechenden Nut der anderen Nutenschar (8 bzw. 7) ausgerichtet ist und dass die Randpartien der Platten (3,4) in den Nuten eingesetzt sind. (Fig. 14 und 15)

5. Hornantenne nach Anspruch 5, dadurch gekennzeichnet, dass im Bereich des Trichterhalses je eine Rille (17) mit gerundetem Grund ausgeführt ist und dass die Platten (3,4) einen gerundeten Seitenrand (18) aufweisen, sodass zwischen der jeweiligen Platte (3 bzw. 4) und der betreffenden Rille (17) eine linienförmige Berührung vorhanden ist.

6. Hornantenne für Mikrowellen, welche Richt- und Abstrahlcharakteristiken bestimmende Trichterwandabschnitte aufweist, mit einem Trichter, welcher zwei erste, ebenflächige und parallel zueinander liegende Wände sowie zwei zweite, stehende und rechteckförmige Wände aufweist, wobei die Stellung der zweiten Wände zueinander veränderbar ist, dadurch gekennzeichnet, dass der Trichter zwei im Querschnitt U-förmige Trichterglieder bzw. -teile (9,10) aufweist, dass die Basen der U-förmigen Trichterglieder (9 bzw. 10) die Stehwände (3,4) des Trichters darstellen, dass die Schenkel (1,2;1′,2′) der U-förmigen Trichterglieder (9,10) flächig aufeinander aufliegen und dass das jeweilige Trichterglied (9 bzw. 10) in einem Schwenklager (21) gelagert ist. (Fig. 18 bis 20)

7. Hornantenne nach Anspruch 8, dadurch gekennzeichnet, dass ein Dichtungsglied, z.B. in Form einer flachen Leiste, zwischen den aufeinander liegenden Schenkeln (1,1′;2,2′) der Trichterteile (9,10) vorhanden ist.

## Claims

1. Horn antenna for microwaves, which has funnel wall sections determining the directional and transmitting characteristics, the funnel having a rectangular cross-section, characterized in that the funnel walls (1, 2, 3, 4) are rhombus-shaped, in that they are mounted pivotably in the region of their shorter edge, in that one edge of the respective funnel wall rests on the adjacent funnel wall, and in that means are provided which render it possible to displace the movable walls and to lock them in the set position. (Figure 8)

2. Horn antenna for microwaves, which has funnel wall sections determining the directional and transmitting characteristics, having a funnel (44) whose side walls are permanently connected to one another and whose length is variable, characterized in that plates (45) are provided which are assigned to the funnel walls, in that guide means (47) are provided which connect the respective plate to the relevant funnel wall, and in that these connecting means (47) are designed in such a way that they permit displacements of the plates (45) with respect to the funnel walls. (Figure 11)

3. Horn antenna according to Claim 2, characterized in that the guide means is a dovetail guide or a slot and key guide.

4. Horn antenna for microwaves, which has funnel wall sections determining the directional and transmitting characteristics, having a funnel which has two first, plane walls (1, 2), which are situated parallel to one another, as well as two second, upright walls (3, 4), which are designed as rectangular plates, the position of these plates being variable, characterized in that the edge portions of the first funnel walls (1, 2) are provided with projections directed against one another, in that screws (16) pass through these edge portions of the first walls (1, 2), in that a gap is present between the end faces of the projections on the edges of the parallel walls (1, 2), and in that this gap is reduced by turning down the screws (16), and the upright plates (3, 4) are thereby held clamped, in that systems (7, 8) of slots are constructed in the mutually facing surfaces of the parallel walls (1, 2) of the funnel, in that the slots of the respective system run apart from one another in the shape of a fan, in that the slot of one slot system (7 or 8) is aligned with the corresponding slot of the other slot system (8 or 7), and in that the edge portions of the plates (3, 4) are inserted into the slots. (Figures 14 and 15)

5. Horn antenna according to Claim 5, characterized in that one groove (17) each and having a rounded base is constructed in the region of the funnel neck, and in that the plates (3, 4) have a rounded side edge (18), with the result that there is a linear contact between the respective plate (3 or 4) and the relevant groove (17).

6. Horn antenna for microwaves, which has funnel wall sections determining the directional and transmitting characteristics, having a funnel which has two first, plane walls situated parallel to one another, and two second, upright and rectangular walls, the position of the second walls relative to one another being variable, characterized in that the funnel has two funnel elements or funnel parts (9, 10) of U-shaped cross-section, in that the bases of the U-shaped funnel elements (9, 10) represent the upright walls (3, 4) of the funnel, in that the limbs (1, 2; 1′, 2′) of the U-shaped funnel elements (9, 10) rest on one another in a planar fashion, and in that the respective funnel element (9, 10) is mounted in a swivel bearing (21). (Figures 18 to 20)

7. Horn antenna according to Claim 8, characterized in that a sealing element, for example in the form of a flat strip, is present between the limbs (1, 1′; 2, 2′), resting on one another, of the funnel parts (9, 10).

## Revendications

1. Antenne en cornet pour micro-ondes, qui présente des portions de paroi de pavillon déterminant des caractéristiques de direction et de rayonnement, dans laquelle le pavillon présente une section transversale de forme carrée, caractérisée en ce que les parois (1, 2, 3, 4) du pavillon sont en forme de losanges, en ce qu'elles sont posées de façon basculante dans la région de leur arête la plus courte, en ce qu'un bord de chaque paroi respective du pavillon repose sur la paroi du pavillon voisine et en ce qu'il est prévu des moyens qui permettent le déplacement des parois mobiles et le blocage de celles-ci dans la position réglée (Fig. 8).

2. Antenne en cornet pour micro-ondes, qui présente des portions de paroi de pavillon déterminant des caractéristiques de direction et de rayonnement, avec un pavillon (44), dont les parois latérales sont fixement assemblées l'une à l'autre et dont la longueur est variable, caractérisée en ce qu'il est prévu des plaques (45) qui sont associées aux parois du pavillon, en ce qu'il est prévu des moyens de guidage (47) qui relient la plaque respective à la paroi du pavillon correspondante, et en ce que ces moyens de liaison (47) sont réalisés de telle façon qu'ils permettent des glissements des plaques (45) par rapport aux parois du pavillon (Fig. 11).

3. Antenne à cornet suivant la revendication 2, caractérisée en ce que les moyens de guidage sont constitués par un guidage en queue d'aronde ou un guidage à rainure et languette.

4. Antenne en cornet pour micro-ondes, qui présente des portions de paroi de pavillon déterminant des caractéristiques de direction et de rayonnement, avec un pavillon, qui présente deux premières parois à surface plane et placées parallèlement l'une à l'autre (1, 2) ainsi que deux deuxièmes parois dressées et réalisées en forme de plaques rectangulaires (3, 4), dans laquelle la position de ces plaques est variable, caractérisée en ce que les portions de bord des premières parois du pavillon (1, 2) sont pourvues de saillies orientées en opposition l'une à l'autre, en ce que des vis (16) traversent ces portions de bord des premières parois (1, 2), en ce qu'il existe une fente entre les faces d'extrémité des saillies aux bords des parois parallèles (1, 2), en ce que cette fente est réduite par une rotation des vis (16) et qu'ainsi les plaques dressées (3, 4) sont maintenues serrées, en ce que des plis (7, 8) sont réalisés par des encoches dans les faces opposées des parois parallèles (1, 2) du pavillon, en ce que les encoches des plis respectifs s'écartent l'une de l'autre en éventail, en ce que l'encoche d'un premier pli (7, respectivement 8) est alignée avec l'encoche correspondante de l'autre pli (8 respectivement 7) et en ce que les portions de bord des plaques (3, 4) sont introduites dans les encoches (Fig. 14 et 15).

5. Antenne à cornet suivant la revendication 4, caractérisée en ce qu'une gorge (17) à fond arrondi est réalisée dans la région du col du pavillon et en ce que les plaques (3, 4) présentent un bord latéral arrondi (18), de telle sorte qu'il s'établit un contact linéaire entre chaque plaque (3 respectivement 4) et la gorge correspondante (17).

6. Antenne en cornet pour micro-ondes, qui présente des portions de paroi de pavillon déterminant des caractéristiques de direction et de rayonnement, avec un pavillon, qui présente deux premières parois à surface plane et placées parallèlement l'une à l'autre, ainsi que deux deuxièmes parois dressées et rectangulaires, dans laquelle la position de ces plaques est variable l'une par rapport à l'autre, caractérisée en ce que le pavillon présente deux éléments respectivement parties de pavillon avec une section transversale en forme de U (9, 10), en ce que les bases des éléments de pavillon en forme de U (9, respectivement 10) représentent les parois dressées (3, 4) du pavillon, en ce que les branches (1, 2; 1′, 2′) des éléments de pavillon en forme de U (9, 10) reposent à plat l'une sur l'autre et en ce que chaque élément de pavillon (9, respectivement 10) est posé dans un appui basculant (21) (Fig. 18 à 20).

7. Antenne à cornet suivant la revendication 6, caractérisée en ce qu'elle comporte un élément d'étanchéité, par exemple sous la forme d'une baguette plate, entre les branches reposant l'une sur l'autre (1, 1′; 2, 2′) des parties de pavillon (9, 10).
